# EUROPÄISCHE PATENTSCHRIFT

(11) **EP 0 193 837 B1**
(45) Veröffentlichungstag und Bekanntmachung des Hinweises auf die Patenterteilung: **02.05.1990**
(21) Anmeldenummer: 86102393.5
(22) Anmeldetag: 24.02.1986
(51) Int. Cl.: H05H 7/04, G21K 1/093

(54) **Magnetfelderzeugende Einrichtung für eine Teilchenbeschleuniger-Anlage**
Magnetic field-generating device for a particle-accelerating system
Générateur de champ magnétique pour système d'accélération de particules

(30) Priorität: 08.03.1985 DE 3508334
(43) Veröffentlichungstag der Anmeldung: 10.09.1986
(73) Patentinhaber: SIEMENS AKTIENGESELLSCHAFT, 80333 München (DE)
(72) Erfinder: Jahnke, Andreas, Dr,, D-8550 Forchheim (DE)

(56) Entgegenhaltungen:
- DE-A- 2 045 978
- IEEE TRANSACTIONS ON NUCLEAR SCIENCE, Band NS-30, Nr. 4, Teil 1, August 1983, Seiten 2120-2122, IEEE, New York, US; B. FRANCZAK et al.: "A variable transition energy lattice for SIS 12/18"
- IEEE TRANSACTIONS ON MAGNETICS, Band MAG-19, Nr. 3, Teil II, Mai 1983, Seiten 1348-1352, IEEE, New York, US; J. ALLINGER et al.: "High field superconducting window-frame beam transport magnets"
- IEEE TRANSACTIONS ON NUCLEAR SCIENCE, Band NS-24, Nr. 3, Juni 1977, Seiten 1296-1298, IEEE, New York, US; W.B. SAMPSON et al.: "Isabelle quadrupoles"
- NUCLEAR INSTRUMENTS AND METHODS, Band 121, 1974, Seiten 525-532, North-Holland, Amsterdam, NL; F. HINTERBERGER et al.: "The VICKSI beam handling system"

## Beschreibung

Eine ähnliche Einrichtung geht z.B. aus der Veröffentlichung "Nuclear Instruments and Methods", Vol. 203, 1982, Seiten 1 bis 5 hervor.

Mit bekannten kleineren, kreisförmig gestalteten Elektronenbeschleuniger-Anlagen, die auch als "Mikrotrons" bezeichnet werden, lassen sich mit normalleitenden magnetfelderzeugenden Wicklungen Teilchenenergien bis etwa 100 MeV erreichen. Diese Anlagen können insbesondere auch als sogenannte Rennbahn-Mikrotrons ("race track microtrons") realisiert werden. Die Teilchenbahnen dieses Typs von Beschleuniger-Anlagen setzen sich dabei aus zwei Halbkreisen mit jeweils einem entsprechenden 180_{°}-Ablenkmagneten und aus zwei geraden Bahnabschnitten zusammen (vgl. "Nucl. Instr. and Meth.", Vol. 177, 1980, Seiten 411 bis 416 oder Vol. 204, 1982, Seiten 1 bis 20).

Soll die angestrebte Endenergie der Elektronen von etwa MeV auf wesentlich höhere Werte von beispielsweise 700 MeV gesteigert werden, so bietet sich bei unveränderten Abmessungen der Teilchenbahn die Erhöhung des Magnetfeldes an. Eine solche Erhöhung kann insbesondere mit supraleitenden Magneten vorgenommen werden. Injiziert man jedoch bei sehr geringem Magnetfeld niederenergetische Elektronen in ein Mikrotron, das zudem noch supraleitende Magnetwicklungen aufweist, so sind eine Reihe von möglichen Feldfehlerquellen zu beachten, um die Elektronenverluste während der Beschleunigungsphase klein zu halten. Zu Beginn dieser Phase liegt nämlich das Feldniveau für niederenergetisch eingeschossene Elektronen von z.B. 100 keV bei einem Krümmungsradius der Beschleuniger-Anlage von beispielsweise 0,5 m bei nur etwa 2,2 mT. Bei derartig niedrigen Magnetteldstärken oder auch bei hohen Feldänderungsgeschwindigkeiten besteht dann aber die Gefahr, daß aufgrund feldverzerrender Störquellen die einzuhaltenden Feldfehlerschranken gegebenenfalls überschritten werden. Um nämlich durch schwache Fokussierung einen Elektronenstrahl führen zu können, wäre in dem vorgenannten Falle eine Feldgenauigkeit äB/Bₒ von etwa 10-³ erforderlich; was bedeutet, daß das Feld am Anfang der Beschleunigungsphase auf etwa 0,002 mT genau einstellbar sein müßte. Dann können jedoch Ursache unerwünschter Feldverzerrungen äußerer Felder wie z.B. das Erdfeld mit 0,06 mT oder Felder von magnetisierbaren, d.h. para-, ferri- bzw. ferromagnetischen Teilen der Magneteinrichtung selbst sein. Auch Wirbelströme in metallischen Teilen der Magneteinrichtung bzw. in ihren Leitern können zu entsprechenden Störungen führen. Außerdem stellen gegebenenfalls Abschirmströme in den Leitern einer supraleitenden Wicklung oder sogenannte eingefrorene magnetische Flüsse in diesen Leitern derartige Störquellen dar.

Die sich aufgrund derartiger Störfeldquellen ergebenden Schwierigkeiten versucht man z.B. durch Abschirmung oder Kompensation der Störfelder zu beseitigen. So wird bei bekannten Elektronenbeschleuniger-Anlagen mit normalleitenden Kupferspulen eine abschirmende Wirkung mittels einer Flußrückführung aus Eisen versucht. Darüber hinaus ist auch eine Lamellierung der Eisenjoche der felderzeugenden Magnete zur Unterdrückung der Ausbildung von Wirbelströmen bekannt. Gegebenenfalls kann auch eine Feldumkehr vorgenommen werden, um reproduzierbar die Hysteresekurve des Eisens der Magneteinrichtung zu durchfahren.

Falls die Teilchen mit verhältnismäßig niedriger Energie in die Teilchenbeschleunigerbahn eingeschossen werden sollen, ergibt sich eine weitere Schwierigkeit, wenn verhältnismäßig hohe Teilchenströme zu erzeugen sind. Dann werden nämlich die zwischen den einzelnen Teilchen wirkenden Abstoßungskräfte verhältnismäßig dominant; d.h., der Teilchenstrom versucht in entsprechendem Maße zu divergieren. Man sieht sich deshalb gezwungen, zusätzliche Maßnahmen zur Fokussierung des Teilchenstrahles vorzusehen. Bei der aus der eingangs genannten Literaturstelle "Nucl. lnstr. and Meth." zu entnehmenden Elektronenbeschleuniger-Anlage weisen deshalb die 180''-Abtenkmagnete jeweils mit einer ein Dipolfeld erzeugenden Hauptwicklung noch eine die Teilchen auf die Teilchenbahn fokussierende Zusatzwicklung auf. Außerdem ist im Bereich der geraden Bahnabschnitte noch ein fokussierendes Solenoidsystem vorgesehen. Bei der bekannten Magneteinrichtung umschließen jedoch die normalleitenden Ablenkmagnete mit ihrem Eisenjoch aus Gründen der angestrebten Feldgenauigkeit den entsprechenden gekrümmten Abschnitt der Teilchenbahn, so daß die dort auftretende Synchrotronstrahlung nicht genutzt werden kann.

Aufgrund der sich insbesondere bei Verwendung von supraleitenden Ablenkmagneten ergebenden Störeffekte auf niederenergetische Teilchenstrahlen werden bei bekannten Beschleuniger-Anlagen die Teilchen im allgemeinen erst auf einem höheren Feldniveau, d.h. mit höherer Energie eingeschossen. Dann sind nämlich die erwähnten Störeffekte nur noch von geringerer bzw. untergeordneter Bedeutung. Eine derartige Betriebsweise der Beschleuniger-Anlagen bedingt jedoch entsprechende Vorbeschleuniger und ist deshalb entsprechend aufwendig.

Aufgabe der vorliegenden Erfindung ist es, die eingangs genannte magnetfelderzeugende Einrichtung einer Teilchenbeschleuniger-Anlage dahingehend auszugestalten, daß mit ihr verhältnismäßig große Ströme elektrisch geladener Teilchen auf verhältnismäßig hohe Energieniveaus, im Falle von Elektronen auf beispielsweise mehrere 100 MeV, zu beschleunigen sind, ohne daß besondere Vorbeschleuniger erforderlich werden.

Diese Aufgabe wird erfindungsgemäß durch die Merkmale des kennzeichnenden Teils des Anspruches 1 gelöst

Systeme aus drei hintereinander angeordneten Quadrupolwicklungen bzw. -spulen, sogenannte Quadrupoltriplets, zur Fokussierung von Strahlen elektrisch geladener Teilchen sind allgemein bekannt. So geht z.B. aus der Veröffentlichung "Nuci.Instr. and Meth.", Vol. 121, 1974, Seiten 525 bis 532 ein Strahlführungssystem hervor, das mehrere derartiger Quadrupoltriplets in geraden Abschnitten seiner Teilchenbahn aufweist. Mit solchen Quadrupoltriplets können insbesondere auch doppelt-teleskopische Strahlführungssysteme ausgebildet werden, die jeweils zwei Quadrupoltriplets umfassen, welche symmetrisch von gleichen Driftstrecken vorbestimmter Länge umgeben sind. Dabei ist jedes Quadrupoltriplet eines solchen Systems elektrisch so erregt, daß sowohl die horizontale als auch die vertikale Fokussierungsebene mit dem Anfang der in Strahlführungsrichtung gesehen vorhergehenden bzw. dem Ende der nachfolgenden Driftstrecke zusammenfallen.

Die mit der erfindungsgemäßen Ausgestaltung der magnetfelderzeugenden Einrichtung verbundenen Vorteile sind insbesondere darin zu sehen, daß auch supraleitende Ablenkmagnete für Felder zwischen etwa 2 mT und 100 mT bei der Beschleunigung von insbesondere Elektronen genutzt werden können, indem mit dem mindestens einen Quadrupoltriplet eine Fokussierung der entsprechend niederenergetischen Teilchen auf die Teilchenbahn zu gewährleisten ist. Aufgrund der besonderen Anordnung der Windungen der das Quadrupoltriplet bildenden Leiteranordnung wird dabei die Emission von Synchrotronstrahlung seitlich nach außen hin nicht behindert.

Vorteilhafte Ausgestaltungen der erfindungsgemäßen magnetfelderzeugenden Einrichtung gehen aus den Unteransprüchen hervor.

Zur weiteren Erläuterung der Erfindung und deren Weiterbildungen gemäß den Unteransprüchen wird nachfolgend auf die Zeichnung Bezug genommen, in deren Figur 1 die Teilchenbahn einer magnetfelderzeugenden Einrichtung mit erfindungsgemäßen Zusatzwicklungen angedeutet ist. Figur 2 zeigt schematisch eine derartige Zusatzwicklung in perspektivischer Darstellung. Aus den Figuren 3 und 4 sind zwei Querschnitte durch eine solche Zusatzwicklung ersichtlich. In den Figuren sind gleiche Teile mit den gleichen Bezugszeichen versehen.

Die magnetfelderzeugende Einrichtung nach der Erfindung soll insbesondere für an sich bekannte Elektronenbeschleuniger-Anlagen vom Rennbahn-Typ ("race track microtrons") vorgesehen sein. Die hierfür erforderlichen Dipolablenkmagnete sind dabei entsprechend der gekrümmten Teilchenbahn halbkreisförmig gebogen (vgl. z.B. "IEEE Trans. Nucl. Sci.", Vol. NS-30, No.4, August 1983, Seiten 2531 bis 2533). Da insbesondere Endenergien der Teilchen von einigen 100 MeV angestrebt werden, sind dann wegen der erforderlichen hohen Feldstärken die Hauptwicklungen der Ablenkmagnete bevorzugt mit supraleitendem Material erstellt. Mit der erfindungsgemäßen Ausgestaltung der magnetfelderzeugenden Einrichtung sollen zusätzlich zu dem Dipolfeld, das von den Hauptwicklungen dieser Ablenkmagnete hervorgerufen wird, Quadrupolfelder mit Zusatzwicklungen ausgebildet werden, die gleichzeitig einen ungestörten Auslaß der Synchrotronstrahlung ermöglichen. Mit derartigen Quadrupolfeldem läßt sich nämlich vorteilhaft eine zusätzliche Fokussierung des Elektronenstrahles während der noch niederenergetische Beschleunigungsphase der Elektronen erreichen, so daß dann auch supraleitende Hauptwicklungen der Ablenkmagnete verwendet werden können. Wegen der zusätzlichen Fokussierung ist es also möglich, Elektronen mit verhältnismäßig niedriger Einschußenergie von z.B. einigen 100 keV und mit verhältnismäßig großer Teilchendichte, d.h. einem Pulsstrom von beispielsweise mindestens 20 mA bei Pulslängen im Mikrosekunden-Bereich, direkt in die Teilchenbahn einzuschießen; d.h. auf besondere Vorbeschleuniger zum Injizieren von Elektronen mit höherer Energie kann dann vorteilhaft verzichtet werden. Die supraleitenden Ablenkmagnete können also auch für Felder zwischen etwa 2 mT und 100 mT bei der Elektronenbeschleunigung genutzt werden. Die entsprechenden Zusatzwicklungen zur Erzeugung der zusätzlichen Quadrupolfelder werden vorteilhaft im Bereich der supraleitenden Ablenkmagnete angeordnet. Diese Zusatzwicklungen können sowohl mit normalleitenden als auch insbesondere mit supraleitenden Leitern erstellt werden. Sie sind in Figur 1 schematisch als Aufsicht angedeutet, wobei auf eine Darstellung der supraleitenden Hauptwicklungen der 180_{°}-Ablenkmagnete aus Gründen der Übersichtlichkeit verzichtet wurde.

Die aus Figur 1 ersichtliche Teilchenbahn 2 vom Rennbahn-Typ weist zwei gekrümmte Bahnabschnitte A₁ und A₂ auf, zwischen denen sich gerade Bahnabschnitte A₃ und A₄ erstrecken. Im Bereich der gekrümmten Bahnabschnitte A₁ und A₂ ist jeweils eine Leiteranordnung 3 bzw. 4 mit entsprechender Krümmung ihrer Leiterteile vorgesehen, welche jeweils als ein Triplet von drei in Strahlführungsrichtung gesehen hintereinander angeordneten und elektrisch untereinander verbundenen Quadrupolwicklungen 5 bis 7 bzw. 8 bis 10 ausgeführt sind. Die beiden Quadrupottriptets 3 und 4 bilden dabei ein doppelt-teleskopisches Strahlführungssystem. Entsprechende Systeme mit derartigen Quadrupoltriplets sind an sich bekannt (vgl. z.B. "Nucl. Instr. and Meth., Vol. 121, 1974, Seiten 525 bis 532). Mit solchen Triplets läßt sich bekanntlich ein Strahl auf einen Punkt der Teilchenbahn sowohl in vertikaler wie auch in horizontaler Richtung fokussieren. Gemäß dem dargestellten Ausführungsbeispiel wird z.B. ein mit S bezeichneter Teilchenstrom, der in dem geraden Abschnitt A₄ der Teilchenbahn von etwa parallel-fliegenden Teilchen gebildet wird, mittels des Quadrupoltriplets _3 als Strahl S' auf einen Punkt P fokussiert, der etwa in der Mitte der axialen Ausdehnung des geraden Abschnitten A₃ der Teilchenbahn 2 liegt. Mit dem Quadrupoitripiet 4 wird dann dieser auf dem Punkt P fokussierte und nach diesem Punkt wieder entsprechend divergierende Teilchenstrahl S' in den aus parallel-fliegenden Teilchen gebildeten Teilchenstrahl S in dem geraden Abschnitt A₄ der Teilchenbahn überführt. Ein derartiges System mit einer Punkt-zu-Parallel- und Parallel-zu-Punkt-Abbildung wird als doppelt-teleskopisch bezeichnet. Die hierfür einzustellenden Stromflußrichtungen in den in der Aufsicht der Figur 1 ersichtlichen Windungen der Quadrupolspulen 5 bis 7 bzw. 8 bis 10 sind durch einzelne gepfeilte Linien an den jeweils oberhalb der Teilchenbahn liegenden Windungen veranschaulicht.

Diese Stromflußrichtungen sind aus Figur 2 näher ersichtlich. In dieser Figur ist eine Leiteranordnung zur Erzeugung überlagerter Quadrupolfelder, die ein Triplet bilden, perspektivisch dargestellt. Bei diesem Quadrupoltriplet handelt es sich beispielsweise um das Triplet 4 gemäß Figur 1. Die magnetischen Quadrupolfelder des Triplets werden dabei durch zwei Stromleiter 12 bis 13 erzeugt, die in parallelen Ebenen jeweils auf einer Seite bezüglich der Ebene angeordnet sind, in welcher die Teilchenbahn 2 liegt. Bei dieser Anordnung wird die seitliche Abstrahlung von bei höheren Energien auftretendem Synchrotronlicht, das durch gepfeilte, strichpunktierte Linien 11 veranschaulicht sein soll, nicht behindert. Bereiche ohne Quadrupolfeld, die in der Figur mit b₁ bzw. b₂ bezeichnet sind, werden durch Zusammenlegen von jeweils hin- und rückführenden Leiterteilen überbrückt. Eine Drehung des Quadrupolfeldes um 90_{°} erzeugt man durch Kreuzen der Leiterteile in diesen Bereichen. Um kleine Winkeldivergenzen zu erzielen, werden die axialen Längen der Driftstrecken (I_{d}) und des Quadrupoltriplets (Iq) vorteilhaft im Verhältnis von I_{d}:lq:l_{d} wie etwa 1,5:1:1,5 gewählt. Das Triplet setzt sich aus drei Quadrupolen und zwei Driftstrecken zusammen, deren Längen Iq und I_{d} im Verhältnis Iq:l_{d}:lq:l_{d}:lq wie 0,125::0,25:0,25:0,25:0,125 stehen. Die Feldstärke der Quadrupolfelder soll dabei deutlich über der der Störfelder liegen. Beispielsweise gehört zu einem Dipolfeld von 70 mT, das einer Elektronenenergie von etwa 10 MeV entspricht, ein Quadrupolfeld mit einem Gradienten von etwa 0,18 T/m. Dieser⁻Gradient erfordert eine elektrische Durchflutung der Tripletspulen 12 bis 14 von etwa 700 Ampere Windungen bei 4 cm Abstand zur Elektronenbahn 2.

Die Leiter der Quadrupoltriplets können vorteilhaft in einfacher Weise in den jeweiligen Ablenkmagneten eingebaut werden. Diese Tatsache ist aus den Figuren 3 und 4 ohne weiteres ersichtlich. Dabei zeigt Figur 3 schematisch einen Querschnitt durch die Quadrupolspule 6 der das Quadrupoltriplet 3 bildenden Leiteranordnung gemäß Figur 1. Die Quadrupolspule 6 wird dabei von einer oberen Leiterwindung 14 und einer unteren Leiterwindung 15 gebildet. Diese Windungen sind zu beiden Seiten einer Ebene E angeordnet, in welcher die Teilchenbahn 2 und der Krümmungsradius R des Ablenkmagneten liegen. Gemäß der Darstellung geht die Teilchenbahn 2 durch den Ursprung eines Koordinatensystems mit R und Z als Koordinaten, wobei Z senkrecht auf der Ebene E bzw. auf R steht. Die Leiterwindungen 14 und 15 sollen dabei gemäß der Erfindung symmetrisch bezüglich der Ebene E angeordnet sein. Mit diesen Leiterwindungen ist ein Quadrupolfeld zu erzeugen, das um +45_{°} fokussierend auf den Teilchenstrahl wirkt. Das Quadrupolfeld ist dabei durch Feldlinien 16 veranschaulicht, während die fokussierende bzw. defokussierende Richtung der Lorentzkraft durch gestrichelte Linien 17 bzw. 17' angedeutet ist. Dieses Quadrupolfeld wird durch ein durch Feldlinien 18 angedeutetes Dipolfeld überlagert, das durch Hauptwicklungen 19 bzw. 20 des 180⁰⁻Ablenkmagneten erzeugt wird. Die beiden Hauptwicklungen 19 und 20 liegen dabei etwa symmetrisch zu beiden Seiten der Ebene E. Mit einer derartigen Anordnung der Dipol- und Quadrupolwicklungen wird zum einen erreicht, daß die im Bereich der Ablenkmagnete auftretende Synchrotronstrahlung in der Ebene E ungehindert nach außen treten kann. Werden außerdem auch für die Quadrupolspulen supraleitende .Leiter verwendet, so können zum anderen diese Leiter in einfacher Weise in dem die benachbarte Dipolwicklung aufnehmenden Kryosystem mit angeordnet werden.

Aus Figur 4 geht in Figur 3 entsprechender Darstellung schematisch ein Querschnitt durch die Quadrupolspule 7 desselben Quadrupoltriplets 3 hervor. Die Stromflußrichtungen in der oberen Windung 14 und in der unteren Windung 15 dieser Spule 7 sind dabei entgegengesetzt zu den Stromflußrichtungen in der benachbarten Quadrupolspule 6 des Triplets 3, so daß das durch Feldlinien 16' veranschaulichte Quadrupolfeld der Spule 7 um -45_{°} fokussierend bzw. defokussierend wirkt. D.h., das Quadrupolfeld der Spule 7 ist um 90° gedreht gegenüber dem in Figur 3 gezeigten Quadrupolfeld der Spule 6. Entsprechend den Stromflußrichtungen in den Leiterwindungen der Quadrupolspule 7 sind auch die Stromflußrichtungen in der Quadrupolspule 5 zu wählen. D.h., in dem Quadrupoltriplet 3 werden in den hintereinander angeordneten Quadrupolspulen 5 bis 7 solche Stromrichtungen in den Leiterwindungen vorgesehen, daß das Vorzeichen der Fokussierungswirkung von Spule zu Spule wechselt. Entsprechendes gilt auch für die Quadrupolspulen 8 bis 10 des Quadrupoltriplets 4.

Die mit der erfindungsgemäßen Ausgestaltung der magnetfelderzeugenden Einrichtung hervorzurufenden Quadrupolfelder sind im wesentlichen nur bei kleinen Dipolfeldern und hohen Feldänderungsgeschwindigkeiten wirksam. Bei höheren Feldern mit B > 1 T und kleineren Feldänderungsgeschwindigkeiten B sind derartige Zusatzfelder weitgehend überflüssig, da dann in bekannter Weise die Hauptwicklungen der magnetfelderzeugenden Einrichtung allein die Teilchenführung übemehmen können.

## Patentansprüche

1. Magnettelderzeugende Einrichtung für eine Anlage zur Beschleunigung elektrisch geladener Teilchen, deren in sich gechlossene Teilchenbahn (2) gekrümmte und gerade Abschnitte (A₁, A₂ bzw. As, A₄) aufweist, welche Einrichtung Magnetwicklungen (19, 20) von Ablenkmagneten in den Bereichen der gekrümmten Abschnitte (Aᵢ, A₂) aufweist sowie mit mindestens einer Zusatzwicklung versehen ist, deren Leiteranordnung (3, 4) zur Fokussierung der Teilchen auf die Teilchenbahn als Quadrupoltriplet gestaltet ist, dadurch gekennzeichnet, daß zur Fokussierung der Teilchen während deren Beschleunigungsphase im Bereich mindestens eines der gekrümmten Abschnitte (A₁, A₂) der Teilchenbahn (2) die ein Quadrupoltriplet bildende Leiteranordnung (3, 4) zusammen mit den Magnetwicklungen (19, 20) eines Ablenkmagneten angeordnet ist, wobei die Windungen (12, 13; 14, 15) dieser Leiteranordnung zu beiden Seiten der Ebene (E) symmetrisch verlaufen, in welcher die Teilchenbahn (2) liegt.

2. Einrichtung nach Anspruch 1, dadurch gekennzeichnet, daß die Stromflußrichtungen in entsprechenden Windungen (12, 13; 14, 15) benachbarter Quadrupolwicklungen (5 bis 7; 8 bis 10) der das Quadrupoltriplet bildenden Leiteranordnung (3 bzw. 4) entgegengesetzt sind.

3. Einrichtung nach Anspruch 1 oder 2, dadurch gekennzeichnet, daß die Magnetwicklungen (19, 20) des Ablenkmagneten und/oder die das Quadrupoltriplet bildende Leiteranordnung (3, 4) zumindest teilweise supraleitende Leiter enthalten.

4. Einrichtung nach einem der Ansprüche 1 bis 3, dadurch gekennzeichnet, daß in den Bereichen jedes gekrümmten Abschnittes (Aᵢ, A₂) der Teilchenbahn (2) eine ein Quadrupoltriplet bildende Leiteranordnung (3 bzw. 4) vorgesehen ist.

5. Einrichtung nach Anspruch 4, dadurch gekennzeichnet, daß zwei jeweils ein Quadrupoltriplet bildende Leiteranordnungen (3, 4) ein doppelt-teleskopisches System zur Fokussierung der Teilchen bilden.

6. Einrichtung nach einem der Ansprüche 1 bis 5, dadurch gekennzeichnet, daß die Ausdehnung 1_{d} der Driftstrecken und die Ausdehnung 1q des Quadrupoltriplets (3, 4) in Strahlführungsrichtung im Verhältnis zueinander so gewählt sind, daß zumindest annähernd gilt: 1_{d}:1_{q}:1_{d} wie 1,5:1:1,5.

7. Einrichtung nach einem der Ansprüche 1 bis 6, dadurch gekennzeichnet, daß die Quadrupolwicklungen (5 bis 7; 8 bis 10) der ein Quadrupoltriplet bildenden Leiteranordnung (3 bzw. 4) mindestens zwei Leiterwindungen (12, 13; 14, 15) aufweisen, die auf den gegenüberliegenden Seiten bezüglich der Ebene (E) angeordnet sind.

8. Einrichtung nach einem der Ansprüche 1 bis 7, dadurch gekennzeichnet, daß als elektrisch geladene Teilchen Elektronen zu beschleunigen sind.

## Claims

1. Magnetic-field-generating device for an installation for accelerating electrically charged particles, the closed particle track (2) of which has curved and straight sections (A₁, A₂ and A3, A4 respectively), this device having magnetic windings (19, 20) of deflection magnets in the areas of the curved sections (Ai, A₂) and being provided with at least one supplementary winding whose conductor arrangement (3, 4) is designed as a quadrupole triplet for focussing the particles onto the particle track, characterised in that to focus the particles during their acceleration phase in the area of at least one of the curved sections (Aᵢ, A₂) of the par- tide track (2) the conductor arrangement (3, 4) is arranged together with the magnetic windings (19, 20) of a deflection magnet, and the turns (12, 13; 14, 15) of this conductor arrangement extend symmetrically on both sides of the plane (E) in which the particle track (2) lies.

2. Apparatus according to claim 1, characterised in that the current in corresponding turns (12, 13; 14, 15) of adjacent quadrupole windings (5 to 7; 8 to 10) of the conductor arrangement L3 or 4) forming the quadrupole triplet flows in opposite directions.

3. Apparatus according to claim 1 or 2, characterised in that the magnetic windings (19, 20) of the deflection magnet and/or the conductor arrangement (3, 4) forming the quadrupole triplet contain, at least in part, superconducting conductors.

4. Apparatus according to one of claims 1 to 3, characterised in that there is provided a conductor arrangement (3 or 4) forming a quadrupole triplet in the areas of each curved section (Aᵢ, A₂) of the particle track (2).

5. Apparatus according to claim 4, characterised in that two conductor arrangements (3, 4) each forming a quadrupole triplet form a double-telescope system for focussing the particles.

6. Apparatus according to one of claims 1 to 5, characterised in that the extent I_{d} of the drift sections and the extent Iq of the quadrupole triplet (3, 4) in the beam guiding direction are chosen in relation to each other such that at least approximately I_{d}:lq:l_{d} as 1.5:1:1.5 applies.

7. Apparatus according to one of claims 1 to 6, characterised in that the quadrupole windings (5 to 7; 8 to 10) of the conductor arrangement (3 or 4) forming a quadrupole triplet have at least two conductor turns (12, 13; 14, 15) which are arranged on opposite sides with respect to the plane (E).

8. Apparatus according to one of claims 1 to 7, characterised in that electrons are to be accelerated as electrically charged particles.

## Revendications

1. Générateur de champs magnétique pour une installation d'accélération de particules chargées électriquement et dont la trajectoire (2), fermée sur elle même, comporte des sections courbes et des sections rectilignes (Ai, A₂, et A₃, A₄), ledit générateur étant pourvu d'enroulements d'électroaimants (19, 20) d'électro-aimants de déviation dans les zones qui concernent les sections courbes (Ai, A₂), ainsi que d'au moins un enroulement supplémentaire dont l'agencement à conducteurs (2, 4), qui sert à focaliser les particules sur la trajectoire de celles-ci, est réalisé sous la forme d'un triplet quatrupolaire, caractérisé par le fait que pour focaliser les particules pendant leur phase d'accélération, se trouvent disposés, dans la zone intéressant au moins l'une des sections courbes (Aᵢ, A₂) de la trajectoire (2) des particules, l'agencement à conducteurs (2, 4) qui forme un triplet quatrupolaire ainsi que les enroulements d'électro-aimant (19, 20) d'un électro-aimant de déviation, les spires (12, 13; 14, 15) de cet agencement à conducteurs s'étendant symétriquement de part et d'autre du plan (E) dans lequel se situe la trajectoire (2) des particules.

2. Générateur de champs magnétique selon la revendication 1, caractérisé par le fait que les directions de passage du courant dans des spires (12, 13; 14, 15), qui se correspondent, d'enroulements qua- trupolaires voisins (5 à 7; 8 à 10) de l'agencement à conducteurs (3; 4) qui forme le triplet quadrupolaire, ont des sens opposés.

3. Générateur de champs magnétique selon la revendication 1 ou 2, caractérisé par le fait que les enroulements d'électro-aimant (19, 20) des électroaimants de déviation et/ou l'agencement à conducteurs (3, 4) qui forme le triplet quadrupolaire comportent, au moins partiellement, des conducteurs à supraconduction.

4. Générateur de champs magnétique selon l'une des revendications 1 à 3, caractérisé par le fait que dans les zones qui intéressent chaque section courbe (Ai, A₂) de la trajectoire (2) des particules, est prévu un agencement à conducteurs (3, 4) qui forme le triplet quadrupolaire.

5. Générateur de champs magnétique selon la revendication 4, caractérisé par le fait que deux agencements à conducteurs (3, 4) dont chaque fo- me un triplet quadrupolaire, constituent un double système télescopique pour focaliser les particules.

6. Générateur de champs magnétique selon l'une des revendications 1 à 5, caractérisé par le fait que l'étendue I_{d} des voies de la dérive et l'étendue Iq du triplet quadrupolaire (3, 4) dans la direction du guidage du rayonnement, sont choisies entre elles de façon à satisfaire les rapports I_{d}:lq:l_{d} égaux à 1,5:1:1,5.

7. Générateur de champs magnétique selon l'une des revendications 1 à 6, caractérisé par le fait que les enroulements quadrupolaires (5 à 7; 8 à 10) de l'agencement à conducteurs (3; 4) qui forme un triplet quadrupolaire, comportent au moins deux spires de conducteurs (12, 13; 14, 15) qui sont disposées sur des côtés situés l'un en face de l'autre par rapport au plan (E).

8. Générateur de champs magnétique selon l'une des revendications 1 à 7, caractérisé par le fait que les particules chargées électriquement qui sont à accélérer, sont des électrons.
